# EUROPÄISCHE PATENTSCHRIFT

(11) **EP 0 921 235 B1**
(45) Veröffentlichungstag und Bekanntmachung des Hinweises auf die Patenterteilung: **25.09.2002**
(21) Anmeldenummer: 98122854.7
(22) Anmeldetag: 02.12.1998
(51) Int. Cl.: E02D 17/08

(54) **Verbauvorrichtung**
Shoring device
Dispositif de blindage

(30) Priorität: 03.12.1997 DE 19753561
(43) Veröffentlichungstag der Anmeldung: 09.06.1999
(73) Patentinhaber: Emunds & Staudinger GmbH, D-41836 Hückelhoven (DE)
(72) Erfinder: May, Helmut, 41849 Wassenberg (DE)
(74) Vertreter: Freischem, Werner, Dipl.-Ing.

(56) Entgegenhaltungen:
- EP-A- 0 046 553
- EP-A- 0 100 083
- DE-U- 9 012 301
- DE-U- 29 616 986

## Beschreibung

Die Erfindung betrifft eine Verbauvorrichtung zum Abstützen der Wände eines Grabens mit gestuftem Querschnitt, bestehend aus Paaren großflächiger innerer Verbauplatten und aus Paaren großflächiger äußerer Verbauplatten, deren seitliche Ränder verschiebbar an Stützen geführt sind, die in Abständen längs des Grabens paarweise einander gegenüberstehend angeordnet und mittels Spreizeinrichtungen auf Abstand gehalten sind und die an beiden Seiten Führungskanäle zur Aufnahme der Ränder der Verbauplatten aufweisen, in denen die Verbauplatten in Richtung zum Grabeninneren auf Stützflächen abgestützt sind, wobei die Ränder mindestens einer der Verbauplatten und die Führungskanäle der Stützen derart ausgebildet sind, daß die Ränder, einen Zusammenhalt von Verbauplatten und Stützen in Grabenlängsrichtung bewirkend, formschlüssig in den Führungskanälen geführt sind.

Eine derartige Verbauvorrichtung ist bekannt aus dem europäischen Patent 0 100 083 der Anmelderin. Die vorbekannte Verbauvorrichtung weist eine durch eine im Grabeninneren befindliche Wand der Stütze gebildete Führungsebene auf, gegen die sich Randflächen beider Verbauplatten abstützen. Die untere und innere Verbauplatte ist etwas kürzer ausgebildet als die obere und äußere Verbauplatte. Am Rand der oberen und äußeren Verbauplatte ist ein nach innen vorspringender Stützrand ausgebildet, der den Randbereich der unteren inneren Verbauplatte umgreift, so daß sich die Ränder beider Verbauplatten nebeneinanderliegend auf der Führungsebene abstützen. Der Vorteil dieser Verbauvorrichtungen liegt in der einfachen und offenen Ausbildung eines einzigen Führungskanals zur Aufnahme der Ränder der inneren und äußeren Verbauplatten.

Damit ein Umgreifen des Randbereichs der inneren Verbauplatte durch den Randbereich der äußeren Verbauplatte möglich ist, sind die äußeren Verbauplatten mit nach innen vorspringenden Stützrändern versehen. Die Herstellung dieser an beiden Seiten einer äußeren Verbauplatte angeordneten vorspringenden Stützränder ist arbeits- und kostenaufwendig. Ferner können diese vorspringenden Stützränder beim Aufladen, Transport und Abladen der Verbauplatten sowie beim Zusammenbau der Verbauvorrichtung leicht beschädigt werden. Schließlich nehmen gestapelte äußere Verbauplatten ein unnötig großes Volumen ein.

Die deutschen Gebrauchsmuster DE 90 12 301 U1 und DE 296 16 986 U1 zeigen Verbauvorrichtungen, deren Stützen zwei voneinander getrennte Führungskanäle an jeder Seite aufweisen, die quer zur Grabenlängsrichtung nebeneinander liegen. Die zum Grabeninneren liegenden Kanäle nehmen die Ränder der inneren Verbauplatte und die zur Grabenwand liegenden Kanäle die Ränder der äußeren Verbauplatte auf. Durch die Anordnung zweier Führungskanäle an jeder Seite einer Stütze ist die Stützenkonstruktion aufwendig und teuer.

Aufgabe der Erfindung ist es, eine neuartige Verbauvorrichtung zu schaffen, die ein Abstützen beider Verbauplatten in einem einzigen Führungskanal ermöglicht, ohne daß ein Randbereich einer Verbauplatte den Randbereich der anderen Verbauplatte umgreifen muß.

Diese Aufgabe wird erfindungsgemäß dadurch gelöst, daß in jedem der Führungskanäle der Stützen eine zweite Stützfläche angeordnet ist, welche in bezug auf die erste Stützfläche sowohl in Grabenlängsrichtung zur Mitte der Stütze hin als auch in Querrichtung zur Grabenwand hin versetzt ist, wobei sich ein Rand der äußeren Verbauplatte gegen diese zweite Stützfläche abstützt.

Durch die zwei zueinander in Grabenlängsrichtung und Querrichtung versetzten Stützflächen bietet der Führungskanal jeder der Verbauplatten eine Abstützungsmöglichkeit in Verlängerung der Längserstreckung der jeweiligen Verbauplatte. Die beiden nach innen vorspringenden Stützränder an den äußeren Verbauplatten sind entbehrlich. Das Weglassen dieser Stützränder hat den weiteren Vorteil, daß das Stapelvolumen der äußeren Verbauplatten um die Hälfte reduziert ist.

Die zweite Stützfläche ist um mindestens die Dicke des auf der ersten Stützfläche aufliegenden Randes der inneren Verbauplatte zur ersten Stützfläche versetzt. Die gegen die Stützflächen anliegenden Ränder der Verbauplatten können von seitlichen Vorsprüngen gebildet werden, deren Dicke geringer ist als die Dicke der Verbauplatten. Hierdurch kann die Stütze so kompakt ausgebildet werden, daß sie nicht in das Innere des Grabens hineinragt und ihre Innenwand mit der Innenwand der inneren Verbauplatten fluchtet.

Die zweite Stützfläche wird vorzugsweise von der Stirnfläche eines Stützkörpers gebildet, der in dem Führungskanal befestigt ist. Dieser Stützkörper kann eine rechtwinklig zu seiner Stirnfläche verlaufende Fläche aufweisen, die als Anlagefläche für den Rand der inneren Verbauplatte dient.

In dem Führungskanal kann ein Distanzkörper befestigt sein, dessen Stirnfläche die erste Stützfläche für den Randbereich der unteren und inneren Verbauplatte bildet.

Zur Gewährleistung des formschlüssigen Zusammenhalts von Verbauplatten und Stützen in der Grabenlängsrichtung ist vorzugsweise an der der Grabenwand zugewandten Wandung des Führungskanals eine vorspringende Leiste befestigt, die von einer vorspringenden Leiste am Rand der äußeren Verbauplatte hintergriffen wird. Diese Ausbildung hat den weiteren Vorteil, daß der Rand der äußeren Verbauplatte nicht notwendigerweise in vertikaler Richtung in den Führungskanal eingeschoben werden muß, sondern durch seitliches Einschwenken in den Führungskanal eingesetzt werden kann.

Vorzugsweise werden der Stützkörper und - soweit vorhanden - der Distanzkörper jeweils von einem rechtwinklig abgewinkelten Stahlprofil gebildet, welches zumindest an der dem Grabeninneren zugewandten Wandung des Führungskanals festgeschweißt ist. Die Stahlprofile können einfach abgewinkelt sein, so daß sie im Querschnitt eine L-Form aufweisen. Alternativ können zweifach abgewinkelte Stahlprofile mit U-förmigem Querschnitt verwendet werden. Die Verwendung derartiger Profile hat den Vorteil, daß das Gewicht der Stütze nicht unnötig durch Stützkörper und/oder Distanzkörper erhöht wird.

Weitere Merkmale und Vorzüge der Erfindung ergeben sich aus den Unteransprüchen und aus der folgenden Zeichnungsbeschreibung. Die Zeichnungen zeigen in:
- Fig. 1: eine Querschnittsansicht eines Grabens mit eingesetztem Stützenpaar und darin geführten Verbauplatten,
- Fig. 2: eine Draufsicht auf eine Stütze aus Fig. 1 mit in ihre Führungskanäle eingeschobenen Verbauplatten.

Wie in Fig. 1 zu erkennen, besteht ein Abschnitt der Verbauvorrichtung zum Abstützen der zwei Grabenwände 1 aus zwei einander gegenüberstehend angeordneten Stützen 2, welche durch zwei Spreizen 3 auf Abstand gehalten sind. Die Spreizen 3 weisen Rollen 4 auf, welche auf der dem Grabeninneren zugewandten Seite der Stütze 2 abrollen. Die Spreizen 3 werden in einem aus Fig. 2 ersichtlichen Führungskanal 23 der Stützen 2 über einen mit Rollen versehenen Führungskopf 24 längsverschieblich formschlüssig geführt.

Jede der Stützen 2 weist einen seitlich offenen Führungskanal 5 auf, in dem die Ränder 26 und 27 einer inneren Verbauplatte 6 und einer äußeren Verbauplatte 7 geführt sind.

Fig. 2 zeigt die Ränder 26 und 27 der Verbauplatten 6 und 7 sowie die Stütze 2 mit den Führungskanälen 5 in Draufsicht. Jeder Führungskanal 5 weist eine erste Stützfläche 8 auf, gegen die der Rand 26 der inneren und unteren Verbauplatte 6 anliegt. Eine zweite Stützfläche 9, die in Richtung zur Grabenwand 1 hin versetzt liegt, stützt den Rand 27 der äußeren oberen Verbauplatte 7.

Die erste Stützfläche 8 wird von einem Distanzkörper 10 gebildet, der gegen die dem Grabeninneren zugewandte Wandung der Stütze 2 geschweißt ist. In Fig. 2 sind oberhalb und unterhalb der Mittellinie 20 der Stütze 2 zwei unterschiedliche Ausführungsformen des Distanzkörpers 10,10' dargestellt. Der im oberen Abschnitt dargestellte Distanzkörper 10' ist einerseits gegen die genannte Wandung 11 der Stütze 2 und andererseits gegen die in Grabenquerrichtung verlaufende Wandung 12 der Stütze 2 geschweißt. In der unteren Hälfte der Fig. 2 ist ein L-förmiger Distanzkörper 10 zu erkennen, der einerseits gegen die innere Wandung 11 der Stütze 2 und andererseits gegen eine Anlagefläche 13 geschweißt ist, welche in Grabenquerrichtung verläuft und zu einem Stützkörper 14 gehört, der die zweite Anlagefläche 9 bildet. Dieser Stützkörper 14 ist seinerseits gegen die Grabeninnenwandung 11 der Stütze 2 und andererseits gegen die Querwandung 12 der Stütze 2 geschweißt. Dagegen ist bei der oberen Hälfte ein Stützkörper 14' vorgesehen, der einerseits auf die Stützfläche 8 des Distanzkörpers 10' und andererseits an die quer verlaufende Wandung 12 der Stütze 2 geschweißt ist.

In beiden Fällen bildet die Fläche 13 des Stützkörpers 14,14' einen Anschlag für die Stirnfläche des Randes 26 der inneren Verbauplatte 6. Von ihrer Wirkungsweise und der einzelnen Flächen zueinander sind die in der oberen und der unteren Hälfte der Fig. 2 dargestellten Ausführungsformen des Stützkörpers 14,14' und des Distanzkörpers 10,10' einander gleichwertig.

Gegen die Stützfläche 9 liegt der Randbereich 27 der äußeren und oberen Verbauplatte 7 an. Auf der gegenüberliegenden Seite ist an diesem Randbereich 27 eine vorspringende Leiste 17 angeordnet, die einen in das Innere des Führungskanals 5 vorspringende Leiste 18 an der äußeren Wandung 19 des Führungskanals 5 hintergreift.

Die unterschiedlich ausgebildeten Ränder 26,27 der inneren Verbauplatte 6 und der äußeren Verbauplatte 7 werden jeweils von Ansatzelementen 21,22 gebildet, die an den Seitenrändern von Grundplatten angeordnet sind. Auf diese Weise können die gleichen Grundplatten zur Herstellung der inneren Verbauplatten 6 und der äußeren Verbauplatten 7 verwandt werden mit jeweils unterschiedlichen Ansatzelementen 21,22, welche die Ränder 26,27 bilden. In dem zur Grabenwand 1 hinweisenden Teil der Stütze 2 befindet sich ein Verfüllkanal 25, durch den beim Ziehen der Stütze 2 Sand oder Erde eingefüllt werden kann, die am unteren Ende der Stütze 2 nach Öffnen einer Austrittsöffnung austritt, um den beim Ziehen der Stütze frei werdenden Raum zu füllen.

### Bezugszeichenliste:

- 1: Grabenwand
- 2: Stütze
- 3: Spreize
- 4: Rolle
- 5: Führungskanal
- 6: innere Verbauplatte
- 7: äußere Verbauplatte
- 8: erste Stützfläche
- 9: zweite Stützfläche
- 10,10': Distanzkörper
- 11: Wandung
- 12: Wandung
- 13: Anlagefläche
- 14,14': Stützkörper
- 17: vorspringende Leiste
- 18: vorspringende Leiste
- 19: äußere Wandung
- 20: Mittellinie
- 21: Ansatzelement
- 22: Ansatzelement
- 23: Führungskanal
- 24: Führungskopf
- 25: Verfüllkanal
- 26: Rand der äußeren Verbauplatte
- 27: Rand der inneren Verbauplatte

## Patentansprüche

1. Verbauvorrichtung zum Abstützen der Wände (1) eines Grabens mit gestuftem Querschnitt, bestehend aus Paaren großflächiger innerer Verbauplatten (6) und aus Paaren großflächiger äußerer Verbauplatten (7), deren seitliche Ränder (26,27) verschiebbar an Stützen (2) geführt sind, die in Abständen längs des Grabens paarweise einander gegenüberstehend angeordnet und mittels Spreizeinrichtungen (3) auf Abstand gehalten sind und die an beiden Seiten jeweils einen Führungskanal (5) zur Aufnahme der Ränder (26,27) der Verbauplatten (6,7) aufweisen, in denen die Verbauplatten (6,7) in Richtung zum Grabeninneren auf Stützflächen (8) abgestützt sind, wobei die Ränder (26,27) mindestens einer der Verbauplatten (6,7) und die Führungskanäle (5) der Stützen (2) derart ausgebildet sind, daß die Ränder (26,27), einen Zusammenhalt von Verbauplatten (6,7) und Stützen (2) in Grabenlängsrichtung bewirkend, formschlüssig in den Führungskanälen (5) geführt sind, **dadurch gekennzeichnet, daß** in jedem Führungskanal (5) eine zweite Stützfläche (9) angeordnet ist, welche in bezug auf die erste Stützfläche (8) sowohl in Grabenlängsrichtung zur Mitte der Stütze (2) hin als auch in Querrichtung zur Grabenwand (1) hin versetzt ist, wobei sich ein Rand (26) der inneren Verbauplatte (6) gegen die erste Stützfläche (8) und ein Rand (27) der äußeren Verbauplatte (7) gegen die zweite Stützfläche (9) abstützt.

2. Verbauvorrichtung nach Anspruch 1, **dadurch gekennzeichnet, daß** in jedem Führungskanal (5) ein Stützkörper (14,14') befestigt ist, dessen Stirnfläche die zweite Stützfläche (9) bildet und dessen rechtwinklig zur Stirnfläche verlaufende Fläche (13) als Anlagefläche für den Rand (26) einer inneren Verbauplatte (6) wirkt.

3. Verbauvorrichtung nach Anspruch 1 oder 2, **dadurch gekennzeichnet, daß** in jedem Führungskanal (5) ein Distanzkörper (10,10') befestigt ist, dessen Stirnfläche die erste Stützfläche (8) bildet.

4. Verbauvorrichtung nach einem der vorangehenden Ansprüche, **dadurch gekennzeichnet, daß** die der Grabenwand (1) zugewandte Wandung (19) des Führungskanals (5) eine in den Führungskanal (5) vorspringende Leiste (18) aufweist, die von einer vorspringenden Leiste (17) am Rand (27) der äußeren Verbauplatte hintergriffen (7) wird.

5. Verbauvorrichtung nach einem der vorangehenden Ansprüche, **dadurch gekennzeichnet, daß** der Stützkörper (14,14') und/oder der Distanzkörper (10,10') von einem rechtwinklig abgewinkelten, in Längsrichtung des Führungskanals (5) verlaufenden Stahlprofil gebildet werden.

6. Verbauvorrichtung nach einem der vorangehenden Ansprüche, **dadurch gekennzeichnet, daß** die Ränder (26,27) der inneren Verbauplatte (6) und der äußeren Verbauplatte (7) jeweils von unterschiedlichen Ansatzelementen (21,22) gebildet sind, welche an den Seitenrändern einer einheitlichen Grundplatte befestigt sind.

## Claims

1. A shoring device for supporting the walls (1) of a trench of stepped cross section, consisting of pairs of large-surface inner shoring panels (6) and of pairs of large-surface outer shoring panels (7), the lateral edges (26, 27) of which are guided displaceably on supports (2), which are arranged in pairs facing one another at intervals along the trench and are held in spaced arrangement by means of bracing means (3) and which comprise a guide channel (5) on each side for accommodating the edges (26, 27) of the shoring panels (6, 7), in which the shoring panels (6, 7) are supported in the direction of the inside of the trench on supporting surfaces (8), wherein the edges (26, 27) of at least one of the shoring panels (6, 7) and the guide channels (5) in the supports (2) are so constructed that the edges (26, 27), effecting cohesion of shoring panels (6, 7) and supports (2) in the longitudinal direction of the trench, are guided form-fittingly in the guide channels (5), **characterised in that** a second supporting surface (9) is arranged in each guide channel (5), which second supporting surface (9) is offset relative to the first supporting surface (8) both in the longitudinal direction of the trench towards the middle of the support (2) and in the transverse direction towards the trench wall (1), wherein an edge (26) of the inner shoring panel (6) is supported against the first supporting surface (8) and an edge (27) of the outer shoring panel (7) is supported against the second supporting surface (9).

2. A shoring device according to claim 1, **characterised in that** there is attached in each guide channel (5) a support member (14, 14'), whose end face forms the second supporting surface (9) and whose face (13) extending at right angles to the end face acts as a bearing surface for the edge (26) of an inner shoring panel (6).

3. A shoring device according to claim 1 or claim 2, **characterised in that** there is attached in each guide channel (5) a spacer member (10, 10'), whose end face forms the first supporting surface (8).

4. A shoring device according to one of the preceding claims, **characterised in that** the wall (19), facing the trench wall (1), of the guide channel (5) comprises a strip (18) projecting into the guide channel (5), behind which strip (18) there engages a projecting strip (17) on the edge (27) of the outer shoring panel (7).

5. A shoring device according to one of the preceding claims, **characterised in that** the supporting member (14, 14') and/or the spacer member (10, 10') take(s) the form of a steel profile extending in the longitudinal direction of the guide channel (5) and bent at right angles.

6. A shoring device according to one of the preceding claims, **characterised in that** the edges (26, 27) of the inner shoring panel (6) and the outer shoring panel (7) each take the form of different attached elements (21, 22), which are attached to the side edges of a standard basic panel.

## Revendications

1. Dispositif de blindage pour étayer les parois (1) d'une tranchée de section transversale étagée, composé de paires de panneaux de coffrage intérieurs (6) de grande surface et de paires de panneaux de coffrage extérieurs (7) de grande surface, dont les extrémités latérales (26, 27) sont guidées en translation dans des étançons (2) qui sont disposés en vis-à-vis par paires et à intervalles le long de la tranchée, sont maintenus espacés au moyen de dispositifs d'écartement (3) et présentent sur leurs faces latérales des canaux de guidage (5) destinés à recevoir les extrémités (26, 27) des panneaux de coffrage (6, 7) et dans lesquels lesdits panneaux de coffrage (6, 7) s'appuient vers l'intérieur de la tranchée contre des surfaces d'appui (8), les extrémités (26, 27) d'au moins un des panneaux de coffrage (6, 7) et les canaux de guidage (5) des étançons (2) étant formés de manière à ce que les extrémités (26, 27) soient guidées en engagement positif dans les canaux de guidage (5), assurant ainsi la tenue de l'assemblage des panneaux de coffrage (6, 7) et des étançons (2) dans la direction longitudinale de la tranchée, **caractérisé en ce qu'**une deuxième surface d'appui (9) est agencée dans chaque canal de guidage (5), ladite surface étant décalée, par rapport à la première surface d'appui (8), à la fois dans la direction longitudinale de la tranchée, en direction du milieu de l'étançon (2), et transversalement, en direction de la paroi (1) de la tranchée, une extrémité (26) du panneau de coffrage intérieur (6) prenant appui contre la première surface d'appui (8) et une extrémité (27) du panneau de coffrage extérieur (7) prenant appui contre la deuxième surface d'appui (9).

2. Dispositif de blindage selon la revendication 1, **caractérisé en ce que** dans chaque canal de guidage (5) est fixé un élément d'appui (14, 14'), dont la face frontale forme la deuxième surface d'appui (9) et dont la face (13) perpendiculaire à la face frontale sert de face de contact à l'extrémité (26) d'un panneau de coffrage intérieur (6).

3. Dispositif de blindage selon la revendication 1 ou 2, **caractérisé en ce que** dans chaque canal de guidage (5) est fixé un élément intercalaire (10, 10'), dont la face frontale forme la première surface d'appui (8).

4. Dispositif de blindage selon l'une des revendications précédentes, **caractérisé en ce que** la paroi (19) du canal de guidage (5) en regard de la paroi (1) de la tranchée présente un rebord (18) faisant saillie dans le canal de guidage (5), une baguette (17) dépassant de l'extrémité (27) du panneau de coffrage extérieur (7) s'engageant derrière ledit rebord (18).

5. Dispositif de blindage selon l'une des revendications précédentes, **caractérisé en ce que** l'élément d'appui (14, 14') et/ou l'élément intercalaire (10, 10') sont formés par un profilé acier coudé à angle droit, orienté dans la direction longitudinale du canal de guidage (5).

6. Dispositif de blindage selon l'une des revendications précédentes, **caractérisé en ce que** les extrémités (26, 27) du panneau de coffrage intérieur (6) et du panneau de coffrage extérieur (7) sont chacune formées par des embouts (21, 22) différents, rapportés aux extrémités latérales d'une plaque de base standard.
